# EUROPÄISCHE PATENTSCHRIFT

(11) **EP 0 829 529 B1**
(45) Veröffentlichungstag und Bekanntmachung des Hinweises auf die Patenterteilung: **08.05.2002**
(21) Anmeldenummer: 97115444.8
(22) Anmeldetag: 06.09.1997
(51) Int. Cl.: C11B 9/00, A61K 7/46, A23L 1/226, A23L 1/235

(54) **Riech- und/oder Aromastoffe**
Perfuming or flavouring agents
Agents parfumants ou aromatisants

(30) Priorität: 17.09.1996 DE 19637781
(43) Veröffentlichungstag der Anmeldung: 18.03.1998
(73) Patentinhaber: Dragoco Gerberding & Co Aktiengesellschaft, 37603 Holzminden (DE)
(72) Erfinder: Pickenhagen, Wilhelm, Dr., 37671 Höxter (DE); Schöning, Axel, Dr., 37603 Holzminden (DE); Widder, Sabine, Dr., 37603 Holzminden (DE); Lauven, Dirk, 37603 Holzminden (DE)
(74) Vertreter: Eisenführ, Speiser & Partner

(56) Entgegenhaltungen:
- EP-A- 0 369 668
- EP-A- 0 786 248
- FR-A- 2 158 401
- US-A- 3 984 573

## Beschreibung

Die Erfindung betrifft die Verwendung der bekannten Thiocarbonsäuren der allgemeinen Formel I als Riech- und/oder Aromastoff (Geschmackstoff). R = Methyl, Ethyl, Propyl, Phenyl

Die Erfindung betrifft ferner Riech- und/oder Aromastoffkompositionen, die durch einen Gehalt an Thiocarbonsäuren der allgemeinen Formel I gekennzeichnet sind. Dabei können die erfindungsgemäßen Thiocarbonsäuren sowohl einzeln als auch in beliebiger Kombination miteinander eingesetzt werden.

Die Verbindungen der allgemeinen Formel I können in der dem Fachmann bekannten Weise hergestellt werden; die Herstellungsverfahren sind in der Fachliteratur beschrieben.

Generell besteht ein beständiger Bedarf an synthetischen Riech- und Aromastoffen, die sich günstig und mit gleichbleibender Qualität herstellen lassen, bei längerer Lagerung möglichst auch im Kontakt mit anderen Stoffen stabil bleiben und erwünschte olfaktorische bzw. geschmackliche Eigenschaften haben. Riechstoffe sollen angenehme, möglichst naturnahe Duftnoten von ausreichender Intensität aufweisen und in der Lage sein, den Duft von kosmetischen oder technischen Konsumgütern vorteilhaft zu beeinflussen. Aromastoffe sollen gut verträglich sein, an typische Geschmackskomponenten beliebter Speisen erinnern oder sogar mit diesen identisch sein und dazu beitragen können, den Geschmack von Lebensmitteln, oral zu verabreichenden Medikamenten und dergleichen positiv zu beeinflussen. Das Auffinden von Riech- und Aromastoffen, die diesen Anforderungen entsprechen, hat sich als verhältnismäßig aufwendig erwiesen und erfordert regelmäßig umfangreiche Untersuchungen, insbesondere wenn interessante neuartige Duftnoten oder Geschmacksrichtungen angestrebt werden.

Die Suche nach geeigneten Riech- oder Aromastoffen wird für den Fachmann insbesondere durch folgende Sachverhalte erschwert:
- Die Mechanismen der Duft- bzw. Aromaentwicklung sind nicht bekannt.
- Eine quantitative Charakterisierung eines Duftes oder Aromas ist nicht möglich.
- Die Zusammenhänge zwischen der Duft- und/oder Aromaentwicklung einerseits und der chemischen Struktur des Riech- und/oder Aromastoffs andererseits sind nicht hinreichend erforscht.
- Häufig bewirken bereits geringfügige Änderungen am strukturellen Aufbau bekannter Riech- oder Aromastoffe starke Änderungen der olfaktorischen bzw. geschmacklichen Eigenschaften und beeinträchtigen die Verträglichkeit für den menschlichen Organismus.

Der Erfolg der Suche nach geeigneten Riech- oder Aromastoffen hängt deshalb häufig von der Intuition des Suchenden ab.

Thioessigsäure ist in der Literatur (Römpp Chemie Lexikon, Thieme Verlag Stuttgart, 9. Auflage, Band 6, S. 4585) als farblose bis gelbe, an der Luft rauchende Flüssigkeit mit stechendem, unangenehmem Geruch beschrieben, deren Dämpfe die Augen, die Atemwege und die Lunge sowie die Haut reizen und schädigen. Die übrigen erfindungsgemäßen Thiocarbonsäuren besitzen ähnliche Eigenschaften.

Angesichts dieser dem Fachmann bekannten Eigenschaften ist es eine Überraschung, daß die erfindungsgemäßen Thiocarbonsäuren jetzt - in für den menschlichen Organismus unschädlicher Verdünnung - als ausgezeichnete Riech- und Aromastoffe erkannt wurden.

Thioessigsäure wurde bisher zwar vielfach als Reagenz zur Einführung von Schwefel in organische Substanzen verwendet und fand somit auch Eingang in die Synthese von Duft- und Aromastoffen; in EP 369 668, US 4 886 897 und US 4 285 984 ist beispielsweise jeweils die Synthese eines Duft- oder Aromastoffes mit Hilfe von Thioessigsäure beschrieben. Angesichts der spürbaren unangenehmen Eigenschaften der Thioessigsäure (s.o.) und angesichts ihrer beträchtlichen Reaktivität gegenüber organischen Verbindungen lag es aber fern, sie selbst als Riech- oder Aromastoff einzusetzen.

Die erfindungsgemäßen Thiocarbonsäuren sind - in jeweils abgestimmter geringer Konzentration - vorzüglich geeignet zum Einsatz in Aromen der verschiedensten Art. Sie weisen einen schwefligen, herb-fruchtigen oder frisch-fruchtigen Geschmack auf und eignen sich daher besonders für den Einsatz in Fruchtaromen, insbesondere tropischen Fruchtaromen wie Grapefruit, Guave, Mango, Ananas, Passionsfrucht und dergleichen. Thioessigsäure ist besonders gut zur Verwendung in Grapefruitöl geeignet; hier kann eine deutliche Typisierung in Richtung herb-schaliger-fruchtiger ereicht werden (vgl. auch Beispiel 1 unten).

Geruchlich zeichnen sich ausreichend verdünnte Thioessig- und Thiopropionsäure durch eine natürlich-fruchtige oder schweflig-fruchtige Note aus, wie sie in vielen Duftstoffkompositionen (= Riechstoffkompositionen) erwünscht ist. Thiobuttersäure verleiht bestimmten Duftstoffkompositionen eine erdbeerartige Note, Thiobenzoesäure vermittelt in bestimmten Duftstoffkompositionen eine frisch-fruchtige Note mit Grapefruit-Akzenten.

Die erfindungsgemäßen Thiocarbonsäuren können mit den für Duft- und Geschmackstoffkompositionen üblicherweise verwendeten Bestandteilen vermischt bzw. solchen Kompositionen zugesetzt werden. Das Ziel ist dabei immer die Einstellung eines an den gewünschten olfaktorischen oder sensorischen Effekt angepaßten Gewichtsanteils (oder entsprechend: einer angepaßten Konzentration) der Thiocarbonsäure innerhalb der Gesamtkomposition. Günstige Gewichtsanteile (= Massengehalte) liegen normalerweise unterhalb von 10⁻⁴ und häufig im Bereich zwischen 10⁻⁶ und 5 x 10⁻⁴, in besonders gelagerten Fällen können sie aber auch 10⁻⁴ übersteigen.

Nachfolgend wird die Erfindung anhand einiger ausgewählter Beispiele näher erläutert. Jeweils ausgehend von typischen Grundkompositionen wird dabei der Effekt beschrieben, den der Zusatz bzw. die Beimischung der erfindungsgemäßen Thiocarbonsäuren mit sich bringt. Die beschriebenen olfaktorischen und sensorischen Effekte stellen sich in ähnlicher Weise auch bei anderen typischen Grundkompositionen ein, insbesondere bei anderen tropischen Aromen und Duftstoffen.

Die in den Beispielen genannten Mengen sind jeweils "Gewichtsteile".

### Beispiel 1

| Geschmackstoffkomposition Grapefruit: | **A** | **B** |
|---|---|---|
| para-Cymol | 0,30 | 0,30 |
| beta-Pinen | 0,40 | 0,40 |
| Octanal | 0,50 | 0,50 |
| Decanal | 0,70 | 0,70 |
| Carveol | 0,90 | 0,90 |
| Grapefruitsaftaromaöl 3-fach | 100,00 | 100,00 |
| Orangenöl Terpene | 120,00 | 120,00 |
| Ethanol | 777,20 | 769,20 |
| Thioessigsäure 1 % in Ethanol | | 8,00 |
| | 1.000,00 | 1.000,00 |

Das Aroma der Geschmackstoff-Grundkomposition (Spalte A) wird durch den Zusatz von Thioessigsäure (Spalte B; 8 Gewichtsteile einer 1%igen Lösung in Ethanol) deutlich herb-fruchtiger und entspricht dadurch typischer dem natürlichen Aroma einer Grapefruit.

### Beispiel 2

| Duftstoffkomposition Guave: | **A** | **B C D** |
|---|---|---|
| Aldehyd C 14 | 70,00 | 70,00 |
| Allylcapronat | 8,00 | 8,00 |
| Cassis Bourgeons Abs. 30 % Migliol | 5,00 | 5,00 |
| Cumarin | 20,00 | 20,00 |
| Dihydromyrcenol | 30,00 | 30,00 |
| Dimethylbenzylcarbinylbutyrat | 65,00 | 65,00 |
| Ethyl Maltol | 5,00 | 5,00 |
| Frambinon crist. | 10,00 | 10,00 |
| Guave 10875 N | 20,00 | 20,00 |
| Heliotropin | 30,00 | 30,00 |
| Hexenylacetat cis-3 | 10,00 | 10,00 |
| Hexylbutyrat | 8,00 | 8,00 |
| Hexylzimtaldehyd | 160,00 | 160,00 |
| Hivertal | 10,00 | 10,00 |
| Indol | 3,00 | 3,00 |
| Iridon-beta | 65,00 | 65,00 |
| Linalool | 130,00 | 130,00 |
| Methyloctincarbonat | 1,00 | 1,00 |
| Orangenöl Guinea | 150,00 | 150,00 |
| Phenylacetaldehyd 50% in Dipropylenglykol | 10,00 | 10,00 |
| Phenylethylalkohol | 100,00 | 100,00 |
| Phenylethylisobutyrat | 40,00 | 40,00 |
| Rosenoxyd-L | 5,00 | 5,00 |
| Styrolacetat | 12,00 | 12,00 |
| Zimtalkohol | 30,00 | 30,00 |
| Thiocarbonsäure gem. Formel I 1% in DEP | | 3,00 |
| | 997,00 | 1000,00 |

**Beispiel 2 B:** Der Geruch der Duftstoff-Grundkomposition A wird durch den Zusatz von Thioessigsäure (Spalte B; R = Methyl; 3 Gewichtsteile einer 1%igen Lösung in Diethylphtalat) deutlich schweflig-fruchtiger, wobei der natürliche Geruch einer Guave betont wird.

**Beispiel 2 C:** Der Duft der Duftsstoff-Grundkomposition A gewinnt durch den Zusatz von Thiobuttersäure (Spalte C; R = Propyl; 3 Gewichtsteile einer 1%igen Lösung in Diethylphtalat) eine zunehmende Intensität der erdbeerartigen Noten. Der Gesamteindruck der Komposition ist komplexer und als weicher/voluminöser zu beschreiben.

**Beispiel 2 D:** Der Duft der Duftstoff-Grundkomposition A wird durch den Zusatz von Thiobenzoesäure (Spalte D; R = Phenyl; 3 Gewichtsteile einer 1%igen Lösung in Diethylphtalat) deutlich frisch-fruchtiger und bekommt eine stärkere Kopfnote, die Grapefruitaspekte aufweist.

### Beispiel 3

| Geschmackstoffkomposition Mango: | **A** | **B** |
|---|---|---|
| Sulphurol | 0,05 | 0,05 |
| Phenylethylalkohol | 2,00 | 2,00 |
| cis-3-Hexenol | 3,00 | 3,00 |
| cis-3-Hexenylacetat | 3,00 | 3,00 |
| Gamma-Decalacton | 10,00 | 10,00 |
| Ethylbutyrat | 10,00 | 10,00 |
| Myrcen | 15,00 | 15,00 |
| 2,5-Dimethyl-4-hydroxy-3(2H)furanon | 20,00 | 20,00 |
| 15 % in Propylenglycol | | |
| Triacetin | 936,95 | 926,95 |
| Thioessigsäure 1 % in Triacetin | | 10,00 |
| | 1.000,00 | 1.000,00 |

Das Aroma der Geschmackstoff-Grundkomposition A wird durch den Zusatz von Thioessigsäure (Spalte B; 10 Gewichtsteile einer 1 %igen Lösung in Triacetin) terpeniger, schaliger und herb-fruchtiger beeinflußt.

### Beispiel 4

| Geschmackstoffkomposition Guave | **A** | **B** |
|---|---|---|
| Maltol | 4,50 | 4,50 |
| beta-Ionon | 0,20 | 0,20 |
| cis-3-Hexenol | 0,50 | 0,50 |
| Hexenylisovalerat | 1,00 | 1,00 |
| Cinnamylacetat | 2,00 | 2,00 |
| -Undecalacton | 2,00 | 2,00 |
| Limonen | 4,00 | 4,00 |
| Ethylacetat | 6,00 | 6,00 |
| Propylenglykol | 979,80 | 976,80 |
| Thioessigsäure 1 % in Ethanol | | 3,00 |
| | 1.000,00 | 1.000,00 |

Das Aroma der Grundkomposition A wird durch den Zusatz von Thioessigsäure (Spalte B; 3 Gewichtsteile einer 1 %igen Lösung in Ethanol) schwefliger, terpenig-fruchtiger und wirkt tropischer.

## Patentansprüche

1. Verwendung von Thiocarbonsäuren der allgemeinen Formel I als Riechund/oder Aromastoff. R = Methyl, Ethyl, Propyl, Phenyl

2. Riech- und/oder Aromastoffkomposition, **dadurch gekennzeichnet, daß** sie einen Gehalt an einer oder mehreren Thiocarbonsäuren der allgemeinen Formel I aufweist.

3. Riech- und/oder Aromastoffkomposition nach Anspruch 2, **dadurch gekennzeichnet, daß** der Massengehalt an Thiocarbonsäuren der allgemeinen Formel unterhalb von 10⁻⁴ liegt.

## Claims

1. Use of thiocarboxylic acids of the general formula I as a perfuming and/or flavouring agent. R = methyl, ethyl, propyl, phenyl

2. Perfuming and/or flavouring composition, **characterised in that** it has a content of one or more thiocarboxylic acids of the general formula I.

3. Perfuming and/or flavouring composition according to claim 2, **characterised in that** the content by weight of thiocarboxylic acids of the general formula is less than 10⁻⁴.

## Revendications

1. Emploi d'acides thiocarboniques de formule générale I comme agents parfumants et/ou aromatisants. R = méthyle, éthyle, propyle, phényle

2. Composition parfumante et/ou aromatisante **caractérisée en ce qu'**elle présente une teneur en un ou plusieurs acides thiocarboniques de formule générale I.

3. Composition parfumante et/ou aromatisante selon la revendication 2 **caractérisée en ce que** la concentration en acides thiocarboniques de formule générale I est inférieure à 10⁻⁴ en poids.
